# EUROPÄISCHE PATENTSCHRIFT

(11) **EP 0 436 169 B1**
(45) Veröffentlichungstag und Bekanntmachung des Hinweises auf die Patenterteilung: **09.03.1994**
(21) Anmeldenummer: 90124174.5
(22) Anmeldetag: 14.12.1990
(51) Int. Cl.: B43L 23/08

(54) **Spitzer**
Sharpener
Taille-crayon

(30) Priorität: 04.01.1990 DE 4000122
(43) Veröffentlichungstag der Anmeldung: 10.07.1991
(73) Patentinhaber: CHRISTIAN EISEN & SOHN METALLWARENFABRIK GMBH, D-91083 Baiersdorf (DE)
(72) Erfinder: Eisen, Johann, W-8523 Baiersdorf (DE)
(74) Vertreter: Matschkur, Götz, Lindner Patent- und Rechtsanwälte

(56) Entgegenhaltungen:
- DE-B- 1 033 094
- DE-B- 1 042 427
- FR-A- 1 328 812
- FR-A- 2 354 890
- US-A- 2 169 908
- US-A- 4 248 283
- US-A- 4 485 862

## Beschreibung

Die Erfindung bezieht sich auf einen Spitzer für Bleistifte, Buntstifte, Kosmetikstifte od.dgl., mit einem im wesentlichen quaderförmigen Spitzergehäuse sowie mit Halterungseinrichtungen zur Befestigung eines weiteren Spitzers.

Derartige Spitzer sind in den unterschiedlichsten Ausführungsformen und Größen bekanntgeworden, wobei Größe der Spitzer, der Neigungswinkel der Spitzermesser sowie die Größe der Ein- und Austrittsöffnung des Spitzerkanals weitgehend von den zu spitzenden Stiften abhängen. Dabei kommt es nicht nur auf den Durchmesser der Stifte an, sondern man verwendet auch unterschiedliche Spitzer bei gleichem Stiftdurchmesser, wenn es sich um Stifte mit unterschiedlich harten Minen handelt. Beispielsweise muß der Spitzer für einen Kosmetikstift mit einer weichen, schmierenden Mine ganz anders ausgelegt sein als ein Spitzer für einen Bleistift mit einer sehr harten Mine.

Zur gemeinsamen Verwendung auf einem bestimmten Arbeitsgebiet sind bereits Doppelspitzer bekanntgeworden, die meist Einzelspitzer mit unterschiedlichen Spitzerkanälen zum Spitzen unterschiedlich dicker Stifte oder aber auch zum Spitzen wahlweise von Blei- oder Buntstiften umfassen. Diese Mehrfachspitzer sind jedoch von vorneherein auf eine bestimmt Kombination festgelegt, so daß es nicht möglich ist, daß ein Benutzer einen Mehrfachspitzer mit zwei oder mehr bestimmten Einzelspitzern als gemeinsames Bauteil erwerben und benutzen kann.

Dieser letztere Nachteil gilt auch für einen Spitzer der eingangs genannten Art, wie er in der Deutschen Auslegeschrift 1 033 094 beschrieben ist. Dort sind zwei unterschiedlich ausgebildete Spitzer durch eine Schwalbenschwanzverriegelung aneinander befestigbar, wobei es sich aber wiederum nur um eine solche Spezialkombination handelt. Weder können zwei Spitzer des einen Typs miteinander noch zwei Spitzer des anderen Typs miteinander verbunden werden.

Der Erfindung liegt daher die Aufgabe zugrunde, einen Spitzer zu schaffen, der einen beliebigen Aufbau von Mehrfachsteckern ermöglicht.

Zur Lösung dieser Aufgabe ist erfindungsgemäß vorgesehen, daß die Längsseitenwände des Spitzergehäuses mit komplementären, ein Zusammenstecken zweier identisch aufgebauter Spitzer ermöglichenden Vorsprüngen bzw. Vertiefungen versehen sind.

Durch die erfindungsgemäße Ausbildung des Spitzergehäuses können wahlweise eine Vielzahl von ansonsten durchaus unterschiedlichen Spitzern zu einer Baueinheit miteinander verbunden werden, wobei mit ganz besonderem Vorteil die Ausbildung der Längsseitenwände so getroffen sein soll, daß die Vorsprünge bzw. Vertiefungen unterschiedlicher Spitzer gruppenweise derart unterschiedlich ausgebildet sind, daß jeweils nur zusammengehörige Spitzer miteinander verbindbar sind. Anders ausgedrückt bedeutet dies, daß beispielsweise Kosmetikspitzer für unterschiedliche Arten von Lippen-, Augenbrauen- oder sonstigen Kosmetikstiften eine zusammengehörige Profilierung der Längsseitenwände aufweisen, jedoch Spitzer für Bleistifte oder Buntstifte eine andere Profilierung, so daß nur die Spitzer für zusammengehörige Stiftgruppen miteinander zu Baueinheiten verbindbar sind. Dabei kann es durchaus auch zweckmäßig sein, die Ausbildung so zu treffen, daß beispielsweise nur Spitzer für Augenbrauenstifte miteinander verbindbar sind, um mehrere Stifte für unterschiedliche Farben miteinander zu verbinden, während Stifte für Lidschatten, Fingernägel, Lippen od.dgl. wieder anders ausgebildet sind, so daß sie nur wieder untereinander verbindbar sind.

Die Profilierung der Längsseitenwände kann dabei Längs- oder Querrippen aufweisen, deren Form und Dicke jeweils der Form und Dicke der Zwischennuten auf der Gegenseite entspricht, so daß zwei Spitzer beim Zusammenstecken klemmend aneinander gehalten werden.

Mit besonderem Vorteil kann dabei weiter vorgesehen sein, daß die Rippen einen trapezförmigen, sich nach außen verbreiternden Querschnitt aufweisen, so daß entweder das Zusammenstecken nur unter Überwindung einer entsprechenden Verformungskraft der Trapezrippen oder bevorzugt durch Parallelverschiebung in Richtung der Längsachsen der Rippen erfolgt und somit das Auseinanderziehen erschwert ist. Dabei kann es auch vorteilhaft sein, in Längsrichtung eine Konizität der Rippen und Zwischennuten vorzusehen, so daß bei dem vorstehend angesprochenen Ineinanderschieben eine Verkeilung auch in der Zusammensteckrichtung stattfindet, so daß eine besonders feste und nicht ohne weiteres wieder sich trennende Baueinheit gebildet wird.

Schließlich liegt es auch im Rahmen der Erfindung, auf einer Längsseitenwand Noppen und auf der anderen Längsseitenwand Aufnahmebuchsen aufzuformen, wie auch schließlich die Ausbildung der gegenüberliegenden Längsseitenwände eines Spitzers analog der Ausbildung sog. Klemmbausteine erfolgen könnte.

Um die erfindungsgemäße Kombinierbarkeit zu mehrere Spitzer umfassenden Baueinheiten auch für Spitzer mit Spanfangdosen auszunützen, können in Weiterbildung der Erfindung verschmälerte, das Zusammenstecken zweier Spitzer nicht behindernde, klemmend auf jeweils einen Spitzer aufsetzbare Spanfangkästen vorgesehen sein, wobei die Ausbildung bevorzugt so getroffen ist, daß die Längswände des Spanfangkastens auf der Oberseite des Spitzers aufliegen und die mit verlängerten Stirnwänden versehenen Spanfangkästen die Spitzerkanalein- und -austrittsstirnwände teilweise klemmend verrastend übergreifen.

Weitere Vorteile, Merkmale und Einzelheiten der Erfindung ergeben sich aus der nachfolgenden Beschreibung einiger Ausführungsbeispiele sowie anhand der Zeichnung. Dabei zeigen:
- Fig. 1: eine perspektivische Ansicht einer ersten Ausführungsvorm eines erfindungsgemäßen Spitzers mit profilierten Längsseitenwänden,
- Fig. 2: eine Draufsicht auf eine Anordnung aus zwei zusammengesteckten Spitzern gemäß Fig. 1,
- Fig. 3: eine Draufsicht auf eine Anordnung aus zwei Spitzern mit trapezförmigen Querrippen,
- Fig. 4: eine perspektivische Ausführungsform eines Spitzers mit der Verbindung mehrerer Spitzer zu Baugruppen dienenden Längsrippen,
- Fig. 5: eine weitere Ausführungsform eines erfindungsgemäßen Spitzers mit Noppen bzw. Aufnahmehülsen an den Längsseitenwänden,
- Fig. 6: eine perspektivische Ansicht eines Spitzers nach den Figuren 1 und 2 mit einer aufgesetzten Spanfanghaube, und
- Fig. 7: einen Längsschnitt längs der Linie VII-VII in Fig. 6.

Der in den Figuren 1 und 2 dargestellte Spitzer umfaßt ein übliches quaderförmiges Spitzergehäuse 1 mit einem Spitzerkanal 2, dessen Eintrittsöffnungen der einen Gehäusestirnwand 3 und dessen Austrittsöffnung in der gegenüberliegenden Stirnwand 4 angeordnet ist und dessen konische Flanke tangential zur Schneide eines Spitzermessers 5 angeordnet ist.

Erfindungsgemnäß sind die Längsseitenwände 6 bzw. 7 mit komplementären Querrippen 8 und Zwischennuten 9 bzw. Querrippen 8' und Zwischennuten 9' versehen, so daß zwei Spitzer - wie man in Fig. 2 erkennen kann - seitlich klemmend aneinandergesteckt werden können und somit eine Baueinheit bilden. Selbstverständlich kann dabei eine beliebige Baueinheit auch aus drei und mehr Spitzern gebildet werden, wobei es sich bevorzugt dabei um Spitzer handeln soll, die jeweils zusammen gehören, beispielsweise zum Spitzen von Bleistiften unterschiedlicher Durchmesser oder auch von unterschiedlichen Kosmetikstiften bzw. unterschiedlich farbigen Kosmetikstiften.

Zur stärkeren Verbindung und zur Verhinderung eines einfachen Auseinanderziehens können die Rippen 8'' einen sich nach außen verbreiternden trapezförmigen Querschnitt aufweisen.

Anstelle der in den Figuren 1 bis 3 gewählten Querrippen können auch in Längsrichtung des Spitzerkanals 2 verlaufende Längsrippen 8''' vorgesehen sein, wie sie in Fig. 4 gezeigt sind. Anstelle der Rippenausbildung können auch Noppen 8'''' zum Eingreifen in entsprechende Hülsen 9''' vorgesehen sein (vergl. hierzu Fig. 5).

Zur Ergänzung eines erfindungsgemäßen Spitzers zu einem Spitzer mit Spanfanggehäuse ist beim Ausführungsbeispiel nach den Figuren 6 und 7 ein Spanfangkasten 10 vorgesehen, der gegenüber dem Spitzergehäuse so verschmälert ist, daß seine Längsseitenwände 11 und 12 auf der Oberseite des Spitzers aufsitzen und dabei die Rippen voll seitlich herausstehen lassen, so daß der Spanfangkasten 10 das Zusammenstecken zweier Spitzer nicht behindert. Die Stirnwände 13 bzw. 14 des Spanfangkastens 10 sind nach unten verlängert und mit einer Rastwulst 15 versehen, welche in eine entsprechende Rastvertiefung 16 der Spitzerkanalein- und - austrittsstirnwände klemmend verrastend eingreifen.

Die Erfindung ist nicht auf die dargestellten Ausführungsbeispiele beschränkt. Neben einer Möglichkeit der Ausbildung der Verrastungsvorsprünge ähnelich der Ausbildung von handelsüblichen Klemmbausteinen könnte bei Vorsehen von Längs- oder Querrippen auch eine Konizität der Rippen und Nuten in Längsrichtung vorgesehen sein, um beim Zusammenstecken eine erhöhte Klemmarretierung auch in Zusammensteckrichtung erzielen zu können, die in Verbindung mit der trapezförmigen Ausbildung gemäß Fig. 3 ein Trennen mehrerer zusammengesteckter Spitzer in allen Richtungen sicher verhindert, so daß ein ungewolltes Trennen nicht stattfinden kann.

Bei der Angabe, daß die erfindungsgemäße Ausgestaltung für im wesentlichen quaderförmige Spitzergehäuse gedacht ist, sind selbstverständlich auch schiefe Quader mitgemeint, also die üblichen Einschiebspitzer mit Keilform, bei denen die Deckfläche und die Bodenfläche gegeneinander geneigt sind, so daß sie unter Spannung in eine Schlaufe eines Schülermäppchens eingesteckt werden können. Diese Keilform hat ja nichts damit zu tun, daß die beiden Längsseitenwände zueinander parallel ausgebildet sein können.

Darüber hinaus ist die erfindungsgemäße Ausgestaltung von Spitzern auch sehr vorteilhaft für eine andere Art der Halterung in Schülermäppchen anstelle der bereits im vorherigen Absatz angesprochenen Halterungsschlaufen, die ja auch im wesentlichen keilförmige Spitzergehäuse erfordert. Durch Anbringen einer entsprechend mit Gegenvorsprüngen bzw. Vertiefungen versehenen Platte oder Schiene im Schülermäppchen können die Spitzer durch einfaches Aufstecken auf diese fest oder mit Hilfe von Schlaufen im Schülermäppchen gehalterte Platte oder Schiene aufgesteckt und so sehr einfach und sicher gehaltert werden. Die starre oder lösbare Halterung der Platte oder Schiene im Mäppchen durch Einkleben oder mit Hilfe von Schlaufen ist sehr viel einfacher zu realisieren als eine Halterung durch eine den Spitzer übergreifende Schlaufe, da diese ja sich mit der Zeit ausweitet und somit die Halterungsfunktion verlorengeht.

Schließlich eignet sich die erfindungsgemäße Profilierung der Spitzerseitenflächen auch sehr einfach dazu, um einen solchen Spitzer auch in anderen Behältern, insbesondere auch in Dosen, zu haltern, so daß man Dosenspitzer mit unterschiedlichen Spanfangdosen sehr einfach mit den zugehörigen Spitzern bestücken kann. Es bedarf dann lediglich einer Gegenfläche an der Innenseite der Dose, um den jeweils gewünschten Spitzer anzustecken, der dann mit seiner Spitzeröffnung natürlich genau unter der entsprechenden Einstecköffnung der Dose, beispielsweise des Dosendeckels, zu liegen kommen muß.

## Patentansprüche

1. Spitzer für Bleistifte, Buntstifte, Kosmetikstifte od.dgl., mit einem im wesentlichen quaderförmigen Spitzergehäuse sowie mit Halterungseinrichtungen zur Befestigung eines weiteren Spitzers, dadurch gekennzeichnet, daß die Längsseitenwände (6, 7) des Spitzergehäuses (1) mit komplementären, ein Zusammenstecken zweier identisch aufgebauter Spitzer ermöglichenden Vorsprüngen bzw. Vertiefungen versehen sind.

2. Spitzer nach Anspruch 1, dadurch gekennzeichnet, daß die Längsseitenwände (6, 7) mit Längs- oder Querrippen (8, 8', 8'', 8''') versehen sind, deren Form und Dicke jeweils der Form und Dicke der Zwischennuten (9, 9', 9'', 9''') auf der Gegenseite entspricht.

3. Spitzer nach Anspruch 2, dadurch gekennzeichnet, daß die Rippen (8'') einen trapezförmigen, sich nach außen verbreiternden Querschnitt aufweisen.

4. Spitzer nach Anspruch 1, dadurch gekennzeichnet, daß auf einer Längsseitenwand (6) Noppen (8'''') und auf der anderen Längsseitenwand (7) Aufnahmehülsen (9'''') angeformt sind.

5. Spitzer nach einem der Ansprüche 1 bis 4, dadurch gekennzeichnet, daß die Vorsprünge bzw. Vertiefungen unterschiedlicher Spitzer gruppenweise derart unterschiedlich ausgebildet sind, daß jeweils nur zusammengehörige Spitzer miteinander verbindbar sind.

6. Spitzer nach einem der Ansprüche 1 bis 5, gekennzeichnet durch einen verschmälerten, das Zusammenstecken zweier Spitzergehäuse nicht behindernden, klemmend auf das Spitzergehäuse (1) aufsetzbaren Spanfangkasten (10).

7. Spitzer nach Anspruch 1, dadurch gekennzeichnet, daß die mit verlängerten Stirnwänden (13, 14) versehenen Spanfangkästen (10) die Spitzerkanalein- und -austrittsstirnwände teilweise klemmend verrastend übergreifen.

## Claims

1. Sharpener for pencils, crayons, make-up pencils or the like, having a substantially cuboid housing and mountings for fixing a further sharpener, characterised in that the longitudinal side walls (6, 7) of the sharpener housing (1) are provided with complementary projections or recesses for joining together two identically formed sharpeners.

2. Sharpener according to claim 1, characterised in that the longitudinal side walls (6, 7) are provided with longitudinal or transverse ridges (8, 8', 8'', 8'''), whose form and thickness respectively correspond to the form and thickness of the interposed grooves (9, 9', 9'', 9''') on the corresponding side.

3. Sharpener according to claim 2, characterised in that the ridges (8'') have a trapezoidal cross-section, widening towards the outside.

4. Sharpener according to claim 1, characterised in that projections (8'''') are integrally formed on one longitudinal side wall (6) and receiving sleeves (9'''') are integrally formed on the other longitudinal side wall (7).

5. Sharpener according to one of claims 1 to 4, characterised in that the projections or recesses of different sharpeners are differently formed in groups, in such a manner that only sharpeners that belong together can be connected together in each case.

6. Sharpener according to one of claims 1 to 5, characterised by a tapered shavings collecting box (10) capable of clipping on to the sharpener housing (1) without impeding the joining of two sharpener housings.

7. Sharpener according to claim 1, characterised in that the shavings collecting boxes (10) provided with extended end walls (13, 14) partly clip over the inlet and outlet end walls of the sharpener channel.

## Revendications

1. Taille-crayon pour des crayons, des crayons de couleur, des crayons à maquillage ou analogues, comportant un boîtier de forme sensiblement parallélépipédique, ainsi que des dispositifs de fixation servant à fixer un autre taille-crayon, caractérisé en ce que les parois longitudinales latérales (6, 7) du boîtier (1) du taille-crayon sont pourvues de parties saillantes ou de renfoncements qui sont complémentaires et permettent la réunion par enfichage de deux tailles-crayons agencés de la même manière.

2. Taille-crayon selon la revendication 1, caractérisé en ce que les parois latérales longitudinales (6, 7) comportent des nervures longitudinales ou transversales (8,8',8'',8'''), dont la forme et l'épaisseur correspondent respectivement à la forme et à l'épaisseur des rainures intercalaires (9,9',9'',9''').

3. Taille-crayon selon la revendication 2, caractérisé en ce que les nervures (8'') présentent une section transversale de forme trapézoïdale, qui s'élargit vers l'extérieur.

4. Taille-crayon selon la revendication 1, caractérisé en ce que des bossages (8'''') sont prévus sur une paroi latérale longitudinale (6), et des douilles de réception (9'''') sont conformées sur l'autre paroi latérale longitudinale.

5. Taille-crayon selon l'une des revendications 1 à 4, caractérisé en ce que les parties saillantes et les renfoncements de taille-crayons différents sont formés de manière différente, par groupe, de sorte que chaque fois seuls des tailles-crayons de même espèce peuvent être liés les uns aux autres.

6. Taille-crayon selon l'une des revendications 1 à 5, caractérisé par un réceptacle rétréci (10) de réception de copeaux, qui ne gêne pas la réunion par enfichage de deux boîtiers de taille-crayons et peut être monté par serrage sur le boîtier (1) du taille-crayon.

7. Taille-crayon selon la revendication 1, caractérisé en ce que les réceptacles (10) de réception de copeaux pourvus de parois frontales prolongées (13, 14), chevauchent partiellement les parois frontales d'entrée et de sortie des canaux du taille-crayon en serrant et en s'enclenchant.
